# EUROPÄISCHE PATENTSCHRIFT

(11) **EP 0 879 459 B1**
(45) Veröffentlichungstag und Bekanntmachung des Hinweises auf die Patenterteilung: **22.12.1999**
(21) Anmeldenummer: 97914125.6
(22) Anmeldetag: 29.01.1997
(51) Int. Cl.: G08G 1/0967

(54) **VERFAHREN ZUR ERFASSUNG VON VERKEHRSLAGEDATEN**
PROCESS FOR OBTAINING TRAFFIC DATA
PROCEDE POUR L'OBTENTION DE DONNEES RELATIVES A UNE SITUATION DE TRAFIC

(30) Priorität: 08.02.1996 DE 19606307
(43) Veröffentlichungstag der Anmeldung: 25.11.1998
(73) Patentinhaber: MANNESMANN Aktiengesellschaft, 40213 Düsseldorf (DE)
(72) Erfinder: FASTENRATH, Ulrich, D-40549 Düsseldorf (DE)
(74) Vertreter: Meissner, Peter E., Dipl.-Ing.
(86) Internationale Anmeldenummer: DE9700227
(87) Internationale Veröffentlichungsnummer: WO9729470

(56) Entgegenhaltungen:
- EP-A- 0 715 288
- DE-A- 4 321 437
- DE-C- 4 105 584

## Beschreibung

Die Erfindung betrifft ein Verfahren zur Erfassung von Daten über die Verkehrslage in einer komprimierten Form unter weitgehender Erhaltung der Aussagefähigkeit der Daten, wobei von einem sich im Verkehr mitbewegenden Fahrzeug einer Stichprobenfahrzeugflotte ein Geschwindigkeitsprofil für das Fahrzeug ermittelt wird und die Daten auf drahtlosem Wege von Zeit zu Zeit an eine Verkehrslageerfassungszentrale übertragen werden.

Ein Verfarhren bei dem ein Geschwindigkeibprofil von einem Fahrzeug an eine Zentrale übermittelt werden ist aus der DE 41 05 584 bekannt. Allerdings wird dort nicht die Möglichkeit einer Datenkompression erwähnt.

Derartige Fahrzeuge einer Stichprobenfahrzeugflotte, die sich im Sinne von Meßsonden im Verkehr mitbewegen, werden auch als "floating cars" bezeichnet. Durch eine Vielzahl solcher "floating cars" ist es grundsätzlich möglich, ein Verkehrslageerfassungssystem zu betreiben. Dabei ist man bestrebt, die Verkehrslageerfassung möglichst vollständig vorzunehmen, damit die aus den erfaßten Daten gewonnenen Informationen eine hohe Aussagefähigkeit und Zuverlässigkeit aufweisen. Aufgabe der Verkehrslageerfassung ist es nämlich, eine Datenbasis für Verkehrsinformationen zu liefern, anhand derer die Verkehrsteilnehmer ihre Bewegungen im Verkehr zeitlich und örtlich so planen können, daß beispielsweise die Fahrtstrecke in möglichst kurzer Zeit und ohne Beeinträchtigung durch Verkehrsstaus zurückgelegt werden kann. Hierzu ist es wichtig, daß beispielsweise über bereits entstandene und auch über sich bildende Verkehrsstaus rechtzeitig und präzise informiert wird. Dies ist eine zentrale Aufgabe für verkehrstelematische Dienstleistungen, die den Verkehrsteilnehmern über drahtlose Kommunikationswege zur Verfügung gestellt werden.

Für eine Verkehrslageerfassung ist es wesentlich, daß Änderungen der aktuellen Verkehrslage in der unmittelbaren Umgebung eines "floating cars" so rasch wie möglich von diesem erkannt und der jeweiligen Verkehrslageerfassungszentrale mitgeteilt werden, um das Gesamtbild möglichst aktuell zu halten. Wenn man die Sensorik eines "floating cars" einfach halten will, was allein schon aus Kostengründen notwendig erscheint, also beispielsweise auf die Installation von Kameras und Abstandsdetektoren verzichtet, so ist die Umgebung für ein derartiges Fahrzeug einer Stichprobenfahrzeugflotte zur Verkehrslageerfassung allerdings nicht sichtbar. Es ist aber bekannt, daß sich bereits aus den in einem Fahrzeug sehr leicht detektierbaren Geschwindigkeitdaten des Fahrzeugs, wenn man deren Veränderung fortlaufend beobachtet, bereits sehr wertvolle und im Regelfall hinreichende Informationen ableiten lassen. Bei der Übertragung derartiger Geschwindigkeitsdaten an die Verkehrslageerfassungszentrale, die üblicherweise unter Benutzung der Datenübertragungswege eines Mobilfunknetzes vorgenommen wird, besteht jedoch das Problem, daß die Datenfülle und damit die Belastung der Übertragungskanäle infolge der benötigten Vielzahl von Stichprobenfahrzeugen außerordentlich hoch werden kann, so daß nicht zuletzt auch die Kosten für die Durchführung eines entsprechenden Verfahrens zur Erfassung von Verkehrslagedaten Größenordnungen annehmen können, die seine praktische Anwendbarkeit verhindern. Es sind daher bereits eine Reihe von Vorschlägen unterbreitet worden, wie das Datenvolumen beschränkt werden kann. Dabei besteht jedoch ein Zielkonflikt, der mit den bisherigen Verfahren vielfach nicht zufriedenstellend gelöst wird. Neben der Vollständigkeit der Datenerfassung müssen nämlich die Kriterien der Minimalität des Datenvolumens und der Aktualität der übertragenen Daten ausreichend berücksichtigt werden.

Wenn sich die ,,floating cars" jeweils nur periodisch bei der Verkehrslageerfassungszentrale melden, kann zwar bei entsprechender Kürze der Meldeintervalle eine Vollständigkeit und auch eine weitgehende Aktualität der erfaßten Daten gewährleistet werden, jedoch wird dann der Umfang der übermittelten Daten nicht minimal sein. Im Falle einer Verlängerung der Übertragungsintervalle leidet die Aktualität, ohne daß die Minimalität tatsächlich gewährleistet wird, da auch dann immer noch wenig aussagefähige Daten übermittelt werden. Bei Verfahren, die auf der Erkennung wesentlicher Ereignisse im Verkehrsgeschehen durch "fuzzy-logic" basieren, ist die Vollständigkeit der Datenerfassung systembedingt nicht gewährleistet, da es in der Natur dieser Vorgehensweise liegt, daß nicht rekonstruiert werden kann, wie der "fuzzy-logic"-Pegel zustande kam. Eine Datensammlung mit anschließender Approximation und informationstheoretischer Kompression (d.h. Datenkompression ohne Informationsverlust) erfüllt das Kriterium der Aktualität im Regelfall nicht ausreichend, da erst bei Vorliegen einer großen Datenmenge effizient approximiert und komprimiert werden kann.

Aufgabe der Erfindung ist es daher, eine Verfahren der eingangs genannten Art so auszugestalten, daß die Kriterien der Vollständigkeit, Aktualität und Minimalität bei der Datenerfassung für die Verkehrslage in einem bisher nicht möglichen Maß erfüllt werden.

Die Lösung, die durch die vorliegende Erfindung vorgeschlagen und nachfolgend erläutert wird, basiert bildlich gesprochen auf der Verwendung einer virtuellen Umgebung um die jeweiligen ,,floating cars". Dabei wird das Kriterium der Minimalität gewährleistet durch eine intelligente Datenvorverarbeitung im Fahrzeug, die Vollständigkeit der Datenerfassung durch eine intelligente (also nicht durch informationstheoretische) Kompression der Daten im Fahrzeug und Dekompression im Rechner der Verkehrslageerfassungszentrale und die Aktualität durch intelligente Erkennung wichtiger Straßenverkehrsereignisse im Fahrzeug. Die Konstruktion der virtuellen Fahrzeugumgebung beinhaltet die Definition von Referenzfahrzeugen, deren Geschwindigkeitsprofil jeweils mit dem Geschwindigkeitsprofil des "floating cars" verglichen wird, um daraus geeignete Schlüsse für die Zusammenstellung der an die Verkehrslageerfassungzentrale zu übermittelnden Daten zu ziehen. Dies geschieht erfindungsgemäß in folgender Weise:

Das jeweilige "floating car" der Stichprobenfahrzeugflotte ermittelt fortlaufend (z.B. in festen kurzen Zeitintervallen) seine aktuelle Geschwindigkeit v. Im Fahrzeug werden dann für diskrete Abschnitte des sich aus den Werten der aktuellen Geschwindigkeit v ergebenden Geschwindigkeitsprofils des Fahrzeugs charakterisierende Kennzahlen ermittelt, die für den Verlauf der tatsächlich gefahrenen Geschwindigkeit v im jeweiligen Abschnitt kennzeichnend sind. Das Geschwindigkeitsprofil kann beispielsweise in Abhängigkeit von der zurückgelegten Wegstrecke gebildet werden. Es empfiehlt sich jedoch die Bildung eines Geschwindigkeitsprofils in Abhängigkeit von der Zeit (v(t)). Die Bildung der diskreten Abschnitte des Geschwindigkeitsprofils erfolgt während der Fahrt des Fahrzeugs fortlaufend in der Weise, daß der Abschluß eines laufenden Abschnitts und damit der Beginn eines neuen Abschnitts anhand des Ergebnisses eines Vergleichs des Geschwindigkeitsprofils des Fahrzeugs mit dem Geschwindigkeitsprofil mindestens eines virtuellen Referenzfahrzeugs definiert wird. Für die Durchführung des Profilvergleichs gibt es viele Möglichkeiten, auf die nachfolgend noch näher eingegangen wird. Mit der Festlegung des Beginns eines neuen Abschnitts werden dann die charakterisierenden Kennzahlen des gerade abgeschlossenen Abschnitts zumindest so lange im Fahrzeug gespeichert, bis sie an die Verkehrslageerfassungszentrale übertragen werden. Auch für die Festlegung der Zeitpunkte der Datenübertragung gibt es eine Vielzahl von Möglichkeiten, auf die noch eingegangen wird. Im Hinblick auf die charakterisierenden Kennzahlen des Geschwindigkeitsprofils ist festzustellen, daß diese zumindest Angaben umfassen sollten, die Anfang und Ende der jeweiligen Abschnitte eindeutig festlegen sowie einen Mittelwert der Geschwindigkeit des Fahrzeugs im jeweiligen Abschnitt (mittlere Abschnittsgeschwindigkeit) repräsentieren. Da der Anfang eines neuen Abschnitts gleichzeitig das Ende des unmittelbar vorhergehenden Abschnitts bedeutet, könnte man sich im Grundsatz auf die Angabe des Beginns oder des Endes eines Abschnitts beschränken. Die Übermittlung beider Angaben bietet jedoch gelegentlich Vorteile. Für die mittlere Abschnittsgeschwindigkeit können im Prinzip beliebige Verfahren der Mittelwertsbildung (z.B. geometrische Mittelwerte) herangezogen werden. Vorzugsweise werden im Rahmen der vorliegenden Erfindung arithmetische oder gleitende Mittelwerte benutzt. Neben der mittleren Abschnittsgeschwindigkeit des "floating cars" sollten zumindest auch noch weitere Angaben übermittelt werden, die die Veränderlichkeit der Fahrzeuggeschwindigkeit im jeweiligen Abschnitt kennzeichnen. Hierzu bietet sich insbesondere die Angabe der Varianz der aktuellen Geschwindigkeiten v (t) an.

Es empfiehlt sich, im ,,floating car" von einem festgelegten Punkt der Fahrt ab, insbesondere ab Fahrtbeginn, entsprechend den tatsächlich gefahrenen Geschwindigkeiten des Fahrzeugs eine mittlere Reisegeschwindigkeit zu ermitteln und ein erstes virtuelles Referenzfahrzeug zu definieren, das sich mit dieser mittleren Reisegeschwindigkeit bewegt. Für die Mittelwertbildung können wiederum beliebige Verfahren verwendet werden. Bevorzugt ist die Bestimmung der mittleren Reisegeschwindigkeit als arithmetischer oder gleitender Mittelwert. Der Wert der mittleren Reisegeschwindigkeit ändert sich zwangsläufig, wenn sich die Fahrzeuggeschwindigkeit ändert. Ein mit einer mittleren Reisegeschwindigkeit sich bewegendes Referenzfahrzeug wird im folgenden auch als Referenzfahrzeug des Typs I bezeichnet. Im Hinblick auf die Bildung der Abschnitte des Geschwindigkeitsprofils des "floating cars" empfiehlt sich folgende Vorgehensweise: Es wird jeweils eine Überprüfungsprozedur zur Feststellung, ob ein neuer Abschnitt gebildet wird, dann angestoßen, wenn die aktuelle Geschwindigkeit des Fahrzeugs und die aktuelle Reisegeschwindigkeit des Referenzfahrzeugs vom Typ I eine vorgegebene erste Relation erfüllen. Entweder wird eine solche Überprüfungsprozedur mit der Feststellung eines positiven Prüfergebnisses, also mit der Bildung eines neuen Abschnitts des Geschwindigkeitsprofils beendet oder aber später abgebrochen, sobald die aktuelle Geschwindigkeit des Fahrzeugs und die aktuelle Reisegeschwindigkeit des virtuellen Referenzfahrzeugs vom Typ I eine vorgegebene zweite Relation erfüllen. Inhaltlich können die erste und die zweite Relation unterschiedlich sein, vorzugsweise sind beide gleich. Bewährt hat es sich, die Gleichheit der aktuellen Geschwindigkeit des "floating cars" und der aktuellen Reisegeschwindigkeit des virtuellen Referenzfahrzeugs vom Typ I zum Gegenstand der ersten Relation zu machen. Stattdessen könnte beispielsweise auch vorgegeben werden, daß die Überprüfungsprozedur dann angestoßen wird, wenn eine Annäherung der Geschwindigkeitsprofile des "floating cars" und des Referenzfahrzeugs vom Typ I bis auf einen vorgegebenen Abstand stattgefunden hat. In zweckmäßiger Ausgestaltung des erfindungsgemäßen Verfahrens kann der Inhalt der Überprüfungsprozedur darin bestehen, daß ein neuer Abschnitt immer dann definiert wird und damit die Überprüfungsprozedur mit einem positiven Ergebnis beendet wird, wenn sich die seit dem Startzeitpunkt der Überprüfungsprozedur von dem Fahrzeug und von dem virtuellen Referenzfahrzeug des Typs 1 zurückgelegten Wegstrecken um mehr als einen vorgegebenen ersten Schwellenwert unterscheiden, wobei als Beginn dieses neuen Abschnitts dann der Startzeitpunkt der aktuellen Überprüfungsprozedur festgelegt wird. Bildlich gesprochen bedeutet dies, daß durch die Überprüfungsprozedur Überholvorgänge zwischen dem "floating car" und dem Referenzfahrzeug des Typs I beobachtet werden. Wenn das überholende Fahrzeug dem überholten weit genug wegfährt, wird von einer Änderung der Verkehrslage in der unmittelbaren Umgebung des Fahrzeugs ausgegangen und ein neuer Abschnitt gebildet. Wird dagegen das überholende Fahrzeug vom überholten Fahrzeug beispielsweise im Sinne der zweiten Relation wieder eingeholt (Gleichheit der Wegstrecken) oder gar selbst überholt oder nähert es sich diesem in einem hinreichenden Maß wieder (z.B. in der zweiten Relation festgelegtes Annäherungsmaß), so wird die laufende Überprüfungsprozedur ohne Ergebnis abgebrochen, also der laufende Abschnitt weiter fortgesetzt.

Um die charakterisierenden Kennzahlen, die zu gegebener Zeit jeweils an die Verkehrslageerfassungszentrale gemeldet werden, im Fahrzeug ermitteln zu können, sind unterschiedliche Vorgehensweisen möglich. Beispielsweise können alle in einem Abschnitt ermittelten Geschwindigkeitswerte v (t) des "floating cars" in einem mitgeführten Datenspeicher vorübergehend festgehalten und die charakterisierenden Kennzahlen nach Beendigung des aktuellen Abschnitts anschließend ermittelt werden. Besonders bevorzugt wird jedoch eine kontinuierliche Ermittlung der charakterisierenden Kennzahlen durch Wertfortschreibung (Anwendung von Rekursionsformeln), wobei jeweils parallel zur Kennzahlenermittlung für den laufenden Abschnitt eine Kennzahlenermittlung für einen potentiellen neuen Abschnitt gestartet und das jeweils bis dahin erreichte Ergebnis der Kennzahlenermittlung für den laufenden Abschnitt zwischengespeichert wird, wenn wieder eine erneute Überprüfungsprozedur angestoßen wird. Dies hat den Vorteil, daß der zur Verfügung zu stellende Speicherplatz kleiner ausfallen kann. Die Zwischenspeicherung von Ergebnissen beim Anstoß einer neuen Überprüfungsprozedur ist notwendig, da zu diesem Zeitpunkt noch nicht feststeht, ob tatsächlich ein neuer Abschnitt gebildet wird oder ob der aktuelle Abschnitt weiter fortgeführt wird.

Es empfiehlt sich, das erfindungsgemäße Verfahren jeweils in individueller Anpassung an den Straßentyp abzuarbeiten, der gerade vom "floating car" befahren wird. Das bedeutet, daß die zu beachtenden Verfahrensparameter zweckmäßigerweise unterschiedlich eingestellt werden, je nachdem ob z.B. eine innerstädtische Straße, eine Landstraße oder Bundesstraße oder aber eine Autobahn befahren wird. Das typische Geschwindigkeitsprofil unterscheidet sich im Regelfall auf diesen unterschiedlichen Straßen grundlegend. So ist üblicherweise das Geschwindigkeitsniveau auf einer Autobahn insgesamt erheblich höher als etwa auf einer innerstädtischen Straße. Allerdings kann es zeitweilig oder auch regional zu Verhältnissen kommen, bei denen die Verkehrsverhältnisse auf einer Autobahn (z.B. in einem Ballungsgebiet) ähnlich sind wie etwa auf einer städtischen Ausfallstraße. Es kann auch z.B. bei Ferienbeginn in einem Bundesland auf Autobahnen zu völlig anderen Verhältnissen kommen, als sie üblicherweise anzutreffen sind. Insofern kann es zweckmäßig sein, wenn in Weiterbildung der Erfindung die im Fahrzeug aktuell zu benutzenden Parametereinstellungen für das Verfahren durch die Verkehrslageerfassungszentrale auf drahtlosem Wege dem Fahrzeug vorgegeben werden. Um den unterschiedlichen Bedingungen auf Straßen unterschiedlichen Typs von vornherein besser entsprechen zu können, empfiehlt es sich, die gesamte Fahrt des "floating cars" in der Weise in Sektionen zu unterteilen, daß jeweils eine neue Sektion beginnt, wenn das "floating car" auf eine Straße überwechselt, die einem anderen Typ angehört als die bis dahin befahrene Straße. Für jede Sektion wird das erfindungsgemäße Verfahren dann in entsprechender Parametereinstellung abgearbeitet. Insbesondere empfiehlt es sich, den ersten Schwellenwert, der für die Definition eines neuen Abschnitts bestimmend ist und sich auf die Bewertung des Abstandes zwischen dem "floating car" und dem Referenzfahrzeug des Typs I bezieht, in Abhängigkeit vom Straßentyp vorzugeben. Dies kann durch entsprechende Voreinstellungen in einem Programmspeicher im "floating car" erfolgen und kann bei Bedarf in der erwähnten Weise durch eine entsprechende Datenmitteilung der Verkehrslageerfassungszentrale geändert werden. Weiterhin hat es sich als zweckmäßig herausgestellt, die mittlere Reisegeschwindigkeit des virtuellen Referenzfahrzeugs vom Typ I jeweils separat für die einzelnen Sektionen einer Fahrt zu bestimmen. Auf diese Weise läßt sich eine schnellere Anpassung an die typbedingt geänderten Verkehrsverhältnisse auf einer anderen Straße während der Fahrt erreichen. Dies ist jedoch kein zwingendes Erfordemis, da ohnehin eine Anpassung an geänderte Verkehrsverhältnisse erfolgen wird. Allerdings kann diese Anpassung unter ungünstigen Verhältnissen recht lange dauern. Im Hinblick auf die Feststellung, ob ein "floating car" von einem Straßentyp zu einem anderen übergewechselt ist, läßt sich sehr vorteilhaft eine im "floating car" mitgeführte Navigationseinrichtung nutzen, in der solche Informationen im Rahmen einer digitalen Straßenkarte ohnehin vorhanden sein können. Sofern eine solche Einrichtung nicht zur Verfügung steht, können Erkennungsalgorithmen für die autonome Erkennung des Straßentyps im Fahrzeug angewendet werden, die auf einer Auswertung von Fahrdaten (d.h. insbesondere von Geschwindigkeiten, Beschleunigungen, insbesondere Vertikalbeschleunigung, eingeschlagene Lenkungswinkel usw.), die für den jeweiligen Straßentyp charakteristisch sind, basieren. Derartige Algorithmen sind bereits vorgeschlagen worden und sind nicht Gegenstand der vorliegenden Erfindung. Selbstverständlich ist es auch möglich, daß der Fahrer des "floating cars" von sich aus eine Eingabe z.B. durch Betätigung einer entsprechenden Taste für das elektronische Gerät, das im Fahrzeug zur Ausführung des erfindungsgemäßen Verfahrens mitgeführt wird, macht, um den jeweils zutreffenden Straßentyp anzugeben.

Im Hinblick auf die Festlegung des Zeitpunkts einer Datenübertragung an die Verkehrslageerfassungszentrale können unterschiedliche Vorgehensweisen gewählt werden. Die kennzeichnenden Daten über das Profil der aktuellen Fahrzeuggeschwindigkeit v (t), die zweckmäßigerweise in vorgegebenen kurzen Zeitabständen ermittelt wird, kann im einfachsten Fall jeweils dann vorgenommen werden, wenn ein neuer Abschnitt gebildet wird. Dies wäre jedoch im Hinblick auf den Grad der Zielerreichung für das Kriterium Minimalität nicht die beste Lösung. Es wird im Regelfall wesentlich zweckmäßiger sein, eine Zwischenspeicherung der charakterisierenden Kennzahlen für mehrere Abschnitte vorzunehmen. Empfehlenswert ist es, eine Datenübertragung zumindest dann anzustoßen, wenn der Umfang der bis dahin zwischengespeicherten und für die Übertragung vorgesehenen Daten etwa die übliche Datenpaketgröße erreicht hat, die bei einer Datenübertragung in dem jeweils benutzten Mobilfunknetz vorgesehen ist. Dies wäre auf jeden Fall die im Hinblick auf die entstehenden Kosten günstigste Lösung, die auch angewendet werden kann, wenn weitere Kriterien gleichzeitig vorgesehen werden, die ebenfalls zu einer Datenübertragung führen können. So ist es besonders empfehlenswert, eine Übertragung der gespeicherten Daten an die Verkehrslageerfassungszentrale dann vorzunehmen, wenn das "floating car" eine vorgegebene Mindestgeschwindigkeit unterschreitet und darüber hinaus die von dem Zeitpunkt der Geschwindigkeitsunterschreitung an von dem "floating car" zurückgelegte Wegstrecke sich um mehr als einen vorgegebenen zweiten Schwellenwert von der Wegstrecke unterscheidet, die in derselben Zeit von einem zweiten virtuellen Referenzfahrzeug (im folgenden auch Referenzfahrzeug vom Typ II genannt) zurückgelegt wird, das sich konstant mit der vorgegebenen Mindestgeschwindigkeit bewegt. Es empfielt sich, zur Erkennung verschiedener Verkehrssituationen und/oder in Abhängigkeit vom Typ der jeweils befahrenen Straße zur Definition des Referenzfahrzeugs vom Typ II mehrere Werte für die Mindestgeschwindigkeit (d.h. mehere Referenzfahrzeuge vom Typ II) vorzugeben und diese Werte ggf. durch die Verkehrslageerfassungszentrale auf drahtlosem Wege gezielt zu verändem oder zur aktuellen Anwendung dem Fahrzeug vorzuschreiben. Zur Unterscheidung einer normalen Verkehrssituation von einer stauähnlichen Verkehrssituation sind beispielsweise auf städtischen Straßen andere Mindestgeschwindigkeitswerte erforderlich als auf einer Autobahn, die sich durch ein erheblich höheres Geschwindigkeitsniveau im Normalfall unterscheidet. Es können selbstverständlich auch mehrere Referenzfahrzeuge vom Typ II für den gleichen Straßentyp vorgegeben sein. So dient etwa ein Referenzfahrzeug vom Typ II mit einer Mindestgeschwindigkeit von beispielsweise 20 km/h zur Erkennung einer Stausituation auf einer Autobahn und ein entsprechendes Referenzfahrzeug mit einer Mindestgeschwindigkeit von z.B. 70 km/h zur Erkennung von gebundenem Verkehr auf der Autobahn. Bildlich gesprochen findet die Erkennung einer geänderten Verkehrslage durch das jeweilige ,,floating car" dadurch statt, daß in der virtuellen Umgebung das ,,floating car" durch das Referenzfahrzeug vom Typ II überholt wird und gegenüber dem Referenzfahrzeug immer weiter bis zur Überschreitung des zweiten Schwellenwertes zurückfällt. In umgekehrter Weise kann das "floating car" das Verlassen einer Stausituation dadurch erkennen, daß es seinerseits das Referenzfahrzeug des Typs II in entsprechender Weise überholt und sich von diesem entfernt. Findet der Überholvorgang nur vorübergehend statt, wird also das überholende Fahrzeug innerhalb kurzer Zeit wieder eingeholt und entfernt es sich nicht nachhaltig vom überholten Fahrzeug, so wird keine grundlegende Änderung der herrschenden Verkehrslage in der Umgebung des "floating cars" vermutet.

Nachfolgend wird die Erfindung anhand der Figuren näher erläutert. Es zeigen:
- Fig. 1: ein Blockschaltbild des Informationsflusses beim erfindungsgemäßen Verfahren,
- Fig. 2: einen Ausschnitt aus einem Geschwindigkeitsprofil mit Abschnitten und
- Fig. 3: einen Ausschnitt aus einem Geschwindkeitsprofil mit Stauereignis.

Die Fig. 1 zeigt in einer schematischen Übersicht in der oberen Hälfte die Funktionsblöcke in einer Verkehrslageerfassungszentrale (Zentrale) und in der unteren Hälfte die Funktionsblöcke, wie sie in den einzelnen "floating cars" vorliegen. Das "floating car" verfügt über eine Sensorik (Q), mit der die primäre Datenerfassung, d.h. insbesondere die Erfassung der aktuellen Fahrzeuggeschwindigkeit vorgenommen wird. Die von der Sensorik erfaßten Daten werden einem Vergleich mit Daten einer virtuellen Umgebung unterzogen. Die Parameter zur Definition der virtuellen Umgebung im Sinne der vorliegenden Erfindung sind durch entsprechende Voreinstellungen von vornherein vorgegeben, können aber durch den Funktionsblock "Konfiguration" im Bedarfsfall durch entsprechende Anweisungen der Zentrale geändert werden. Diese Anweisungen werden über den Funktionsblock "Kommunikation" auf drahtlosem Wege empfangen. Die Ergebnisse der Vergleichsoperationen werden im Funktionsblock "Auswertung" bewertet, d.h. hier werden die Inhalte der an die Verkehrslageerfassungszentrale zu übermittelnden Daten (charakterisierende Kennzahlen) und der jeweilige Zeitpunkt der Datenübermittlung festgelegt. Die Datenübertragung erfolgt an den Funktionsblock ,,Kommunikation" in der Zentrale. Von dort werden die übermittelten charakterisierenden Kennzahlen der jeweiligen Geschwindigkeitsprofile der"floating cars" in den Funktionsblock "Auswertung" (S) gegeben. Hier findet die Zusammensetzung des Bildes über die aktuelle Verkehrslage in dem jeweils beobachteten Straßennetz statt. Zur Koordinierung der einzelnen Datenaustauschvorgänge, insbesondere auch der im Bedarfsfall erforderlichen Übermittlung von Voreinstellwerten (Funktionsblock "Voreinstellungen") und Änderungen der Parameterkonfiguration (Funktionsblock "Konfiguration") ist der Funktionsblock ,,Steuerung" vorgesehen. Bei Konfigurationsänderungen werden jeweils die bis dahin gültigen Werte aus der Voreinstellung überschrieben.

In Fig. 2 ist in einer schematisierten Form ein Ausschnitt aus einem Geschwindigkeitsprofil v(t) dargestellt. Wenn man dieses Profil im einzelnen an eine Verkehrslageerfassungszentrale realistisch übertragen wollte, wäre eine sehr große Zahl von Einzeldaten erforderlich. Im Rahmen der vorliegenden Erfindung wird dieser Datenumfang drastisch reduziert. Anstelle des präzisen Geschwindigkeitsprofils mit den vielen kleinen Ausschlägen nach oben und unten wird lediglich das durch die gestrichelte Stufenlinie angedeutete näherungsweise Geschwindigkeitsprofil übertragen. Für den Zeitraum t₀ bis t₅ handelt es sich lediglich um die Übertragung von fünf mittleren Abschnittsgeschwindigkeiten sowie jeweils um die Größe der Varianz der aktuellen Geschwindigkeit in den einzelnen Abschnitten und um die Angaben zum Beginn und Ende der Abschnitte. Anstelle von z.B. mehreren tausend Werten für einzelne Geschwindigkeiten werden beispielsweise nur 15 bis 20 Zahlenwerte übertragen. Dabei ist es wesentlich, daß diese wenigen Zahlenangaben der charakterisierenden Zahlen bei der Auswertung dennoch ein sehr genaues Bild über die tatsächlichen Verhältnisse bei der Aufzeichnung der Geschwindigkeitsdaten zulassen. Der Informationsverlust ist trotz der außerordentlich starken Datenkompression nur sehr gering. Außerdem ist der Aufwand für die Datenübertragung minimiert. Schließlich ist auch die Aktualität der übertragenen Daten stets gewährleistbar, da die vorliegende Erfindung bei Eintritt von Ereignissen, die für die Beurteilung der Verkehrslage besonders wesentlich sind (z.B. Staubildung und Stauauflösung), eine unverzügliche Datenübermittlung an die Verkehrslageerfassungszentrale sicherstellen kann. Dies wird im folgenden näher erläutert.

Fig. 3 zeigt einen kleinen Ausschnitt aus dem Geschwindigkeitsprofil eines "floating cars". In Form einer strichpunktierten Linie ist eine Geschwindigkeit vₘᵢₙ für ein virtuelles Referenzfahrzeug des Typs II eingezeichnet worden. Dieses Referenzfahrzeug des Typs II soll für die Erkennung einer Stausituation repräsentativ sein. Im Zeitpunkt t₁ vermindert sich die aktuelle Geschwindigkeit des "floating cars" bis auf den Schwellenwert vₘᵢₙ und sinkt danach weiter ab. Das Erreichen bzw. Unterschreiten dieses Grenzwertes führt gemäß der Erfindung dazu, die zurückgelegten Wege des "floating cars" und des Referenzfahrzeugs vom Typ II ab dem Zeitpunkt t₁ miteinander zu vergleichen. Beispielsweise im Zeitpunkt t₂ ist der zurückgelegte Weg des Referenzfahrzeugs vom Typ II um mehr als einen vorgegebenen Schwellenwert größer als der des "floating cars". Dies veranlaßt das "floating car" dazu, die Einfahrt in eine Stausituation anzunehmen und ggf. eine entsprechende Meldung an die Verkehrslageerfassungszentrale abzusetzen. Bildlich gesprochen hat im Zeitpunkt t₂ das Referenzfahrzeug vom Typ II das "floating car" nicht nur überholt, sondern um eine erhebliche Strecke hinter sich gelassen. Im Zeitpunkt t3 ist die Geschwindigkeit des "floating cars" wieder genau so groß wie die des Referenzfahrzeugs vom Typ II und wächst danach weiter an. Dieses Ereignis führt wiederum zu einer Überprüfung der Situation, die nun umgekehrt ist wie beim Einfahren in den Stau. In diesem Fall überholt nämlich das "floating car" seinerseits das Referenzfahrzeug vom Typ II, wenn man unterstellt, daß beide mit den entsprechenden Geschwindigkeiten v (t) (bzw. vₘᵢₙ) im Zeitpunkt t₃ losfahren. Im Zeitpunkt t₄ ist der Vorsprung des "floating cars" so groß geworden, daß ein vorgegebener Schwellenwert, der zur Erkennung einer Stauauflösung vorgegegen ist, überschritten ist.

Die vorliegende Erfindung ermöglicht eine präzise, d.h. an Informationsverlusten arme und gleichzeitig hochaktuelle Ermittlung von Verkehrslagedaten an eine Verkehrslageerfassungszentrale und gewährleistet dabei gleichzeitig eine drastische Reduzierung des Datenübertragungsaufwandes. Durch die erfindungsgemäß mögliche Änderung der Parametervorgaben für die Datenerfassung in den "floating cars" durch die Verkehrslageerfassungszentrale ist es dieser jederzeit möglich, auf bestimmte Situationen sachgerecht reagieren zu können. Das bedeutet insbesondere, daß im Bedarfsfall die Häufigkeit von Datenübertragungen durch einzelne "floating cars" gezielt vergrößert oder aber auch verkleinert werden kann. Befindet sich ein Fahrzeug beispielsweise längere Zeit in einem Stau, so ist im Regelfall davon auszugehen, daß es sich während dieser Zeit überhaupt nicht meldet und erst nach Auflösung des Staus bzw. nach Durchfahren des Staus wieder eine Datenübertragung vornimmt.

## Patentansprüche

1. Verfahren zur Erfassung von Daten über die Verkehrslage in einer komprimierten Form unter weitgehender Erhaltung der Aussagefähigkeit der Daten, wobei von einem sich im Verkehr mitbewegenden Fahrzeug einer Stichprobenfahrzeugflotte ein Geschwindigkeitsprofil ermittelt wird und die Daten auf drahtlosem Wege von Zeit zu Zeit an eine Verkehrslageerfassungszentrale übertragen werden,
gekennzeichnet durch folgende Merkmale:
a) Im Fahrzeug wird fortlaufend die aktuelle Geschwindigkeit des Fahrzeugs ermittelt.
b) Im Fahrzeug werden für diskrete Abschnitte des sich aus den Werten der aktuellen Geschwindigkeit ergebenden Geschwindigkeitsprofils des Fahrzeugs charakterisierende Kennzahlen ermittelt, die für den Verlauf der tatsächlich gefahrenen Geschwindigkeit im jeweiligen Abschnitt kennzeichnend sind.
c) Die Bildung der diskreten Abschnitte des Geschwindigkeitprofils erfolgt während der Fahrt des Fahrzeugs fortlaufend in der Weise, daß der Abschluß eines laufenden Abschnitts und damit der Beginn eines neuen Abschnitts anhand des Ergebnisses eines Vergleichs des Geschwindigkeitsprofils des Fahrzeugs mit dem Geschwindigkeitsprofil mindestens eines virtuellen Referenzfahrzeugs definiert wird.
d) Mit der Festlegung des Beginns eines neuen Abschnitts werden die charakterisierenden Kennzahlen des gerade abgeschlossenen Abschnitts zumindest solange im Fahrzeug gespeichert, bis sie an die Verkehrslageerfassungszentrale übertragen werden.

2. Verfahren nach Anspruch 1,
dadurch gekennzeichnet,
daß das Geschwindigkeitsprofil als zeitliches Geschwindigkeitsprofil gebildet wird.

3. Verfahren nach einem der Ansprüche 1 bis 2,
dadurch gekennzeichnet,
daß im Fahrzeug von einem festgelegten Punkt der Fahrt ab, insbesondere ab Fahrtbeginn, entsprechend den tatsächlich gefahrenen Geschwindigkeiten des Fahrzeugs eine mittlere Reisegeschwindigkeit ermittelt und ein erstes virtuelles Referenzfahrzeug definiert wird, das sich mit dieser mittleren Reisegeschwindigkeit bewegt.

4. Verfahren nach Anspruch 3,
dadurch gekennzeichnet,
daß die mittlere Reisegeschwindigkeit als arithmetischer oder gleitender Mittelwert gebildet wird.

5. Verfahren nach einem der Ansprüche 3 bis 4,
dadurch gekennzeichnet,
daß eine Überprüfungsprozedur zur Feststellung, ob ein neuer Abschnitt gebildet wird, dann angestoßen wird, wenn die aktuelle Geschwindigkeit des Fahrzeugs und die aktuelle Reisegeschwindigkeit des ersten virtuellen Referenzfahrzeugs eine vorgegebene erste Relation erfüllen, und daß die Überprüfungsprozedur entweder mit der Feststellung eines positiven Prüfergebnisses beendet wird oder aber abgebrochen wird, sobald die aktuelle Geschwindigkeit des Fahrzeugs und die aktuelle Reisegeschwindigkeit des ersten virtuellen Referenzfahrzeugs eine vorgegebene zweite Relation erfüllen.

6. Verfahren nach Anspruch 5,
dadurch gekennzeichnet,
daß die erste Relation gleich der zweiten Relation ist.

7. Verfahren nach einem der Ansprüche 5 bis 6,
dadurch gekennzeichnet,
daß die erste Relation die Gleichheit der aktuellen Geschwindigkeit des Fahrzeugs und der aktuellen Reisegeschwindigkeit des ersten virtuellen Referenzfahrzeugs beinhaltet.

8. Verfahren nach einem der Ansprüche 5 bis 7,
dadurch gekennzeichnet,
daß ein neuer Abschnitt definiert wird, wenn sich die seit dem Startzeitpunkt der Überprüfungsprozedur von dem Fahrzeug und von dem ersten virtuellen Referenzfahrzeug zurückgelegten Wegstrecken um mehr als einen vorgegebenen ersten Schwellenwert unterscheiden, wobei als Beginn des neuen Abschnitts der Startzeitpunkt der aktuellen Überprüfungsprozedur festgelegt wird.

9. Verfahren nach einem der Ansprüche 1 bis 8,
dadurch gekennzeichnet,
daß die charakterisierenden Kennzahlen der Abschnitte mindestens Angaben umfassen, die Anfang und Ende der jeweiligen Abschnitte eindeutig festlegen sowie einen Mittelwert der Geschwindigkeit des Fahrzeugs im jeweiligen Abschnitt repräsentieren.

10. Verfahren nach Anspruch 9,
dadurch gekennzeichnet,
daß die mittlere Abschnittsgeschwindigkeit als arithmetischer oder als gleitender Mittelwert gebildet wird.

11. Verfahren nach einem der Ansprüche 9 bis 10,
dadurch gekennzeichnet,
daß zusätzlich zur mittleren Abschnittsgeschwindigkeit als charakterisierende Kennzahl auch die Varianz der Geschwindigkeit des Fahrzeugs im jeweiligen Abschnitt ermittelt wird.

12. Verfahren nach einem der Ansprüche 1 bis 11,
dadurch gekennzeichnet,
daß die Werte der ermittelten aktuellen Geschwindigkeiten des Fahrzeugs vorübergehend im Fahrzeug gespeichert werden, bevor die Ermittlung der charakterisierenden Kennzahlen für den jeweiligen Abschnitt erfolgt.

13. Verfahren nach einem der Ansprüche 5 bis 11,
dadurch gekennzeichnet,
daß die Ermittlung der charakterisierenden Kennzahlen kontinuierlich durch Wertfortschreibung erfolgt, wobei jeweils parallel zur Kennzahlenermittlung für den laufenden Abschnitt eine Kennzahlenermittlung für einen potentiellen neuen Abschnitt gestartet und das jeweils bis dahin erreichte Ergebnis der Kennzahlenermittlung für den laufenden Abschnitt zwischengespeichert wird, wenn die Überprüfungsprozedur angestoßen wird.

14. Verfahren nach einem der Ansprüche 1 bis 13,
dadurch gekennzeichnet,
daß die gesamte Fahrt des Fahrzeugs in der Weise in Sektionen unterteilt wird, daß jeweils eine neue Sektion beginnt, wenn das Fahrzeug auf eine Straße überwechselt, die einem anderen Typ angehört als die bis dahin befahrene Straße, und daß die einzelnen Verfahrensmerkmale für eine neue Sektion jeweils in individueller Anpassung an den Straßentyp dieser Sektion abgearbeitet werden.

15. Verfahren nach den Ansprüchen 8 und 14,
dadurch gekennzeichnet,
daß der erste Schwellenwert für den Unterschied der vom Fahrzeug und vom ersten virtuellen Referenzfahrzeug zurückgelegten Wegstrecken in Abhängigkeit vom Straßentyp vorgegeben ist.

16. Verfahren nach den Ansprüchen 3 und 14,
dadurch gekennzeichnet,
daß die mittlere Reisegeschwindigkeit des ersten virtuellen Referenzfahrzeugs separat für die einzelnen Sektionen der Fahrt bestimmt wird.

17. Verfahren nach einem der Ansprüche 14 bis 16,
dadurch gekennzeichnet,
daß der Straßentyp durch eine im Fahrzeug mitgeführte Navigationseinrichtung bestimmt wird.

18. Verfahren nach einem der Ansprüche 14 bis 16,
dadurch gekennzeichnet,
daß der Straßentyp autonom im Fahrzeug durch Auswertung von Fahrdaten erfolgt, die für den Straßentyp charakteristisch sind.

19. Verfahren nach einem der Ansprüche 1 bis 18,
dadurch gekennzeichnet,
daß die Übertragung der charakterisierenden Kennzahlen an die Verkehrslageerfassungszentrale vorgenommen wird, wenn ein neuer Abschnitt gebildet wird.

20. Verfahren nach einem der Ansprüche 1 bis 18,
dadurch gekennzeichnet,
daß eine Übertragung der charakterisierenden Kennzahlen an die Verkehrslageerfassungszentrale vorgenommen wird, wenn der Umfang der gespeicherten Daten jeweils annähernd die übliche Datenpaketgröße des zur Datenübertragung benutzten Mobilfunknetzes erreicht hat.

21. Verfahren nach einem der Ansprüche 1 bis 20,
dadurch gekennzeichnet,
daß eine Übertragung der gespeicherten Daten an die Verkehrslageerfassungszentrale vorgenommen wird, wenn das Fahrzeug eine vorgegebene Mindestgeschwindigkeit unterschreitet und darüber hinaus die von dem Zeitpunkt der Geschwindigkeitsunterschreitung an von dem Fahrzeug zurückgelegte Wegstrecke sich um mehr als einen vorgegebenen zweiten Schwellenwert von der Wegstrecke unterscheidet, die in derselben Zeit von einem zweiten virtuellen Referenzfahrzeug zurückgelegt wird, das sich konstant mit der vorgegebenen Mindestgeschwindigkeit bewegt.

22. Verfahren nach Anspruch 21,
dadurch gekennzeichnet,
daß mehrere Werte für die Mindestgeschwindigkeit gespeichert sind, die in Abhängigkeit von der Verkehrssituation und/oder in Abhängigkeit vom Typ der befahrenen Straße zur Definition des zweiten virtuellen Referenzfahrzeugs vorgebbar sind.

23. Verfahren nach einem der Ansprüche 1 bis 22
dadurch gekennzeichnet,
daß die im Fahrzeug aktuell zu benutzenden Parametereinstellungen durch die Verkehrslageerfassungszentrale auf drahtlosem Wege dem Fahrzeug vorgegeben werden.

## Claims

1. A method for acquiring data about the traffic situation which is in compressed form while maintaining to a great extent the meaningfulness of the data, a speed profile being determined using a vehicle belonging to a fleet of sample vehicles and travelling in the traffic and the data being transmitted wirelessly from time to time to a central traffic situation detection unit,
characterised by the following features:
a) the current speed of the vehicle is detected continuously in the vehicle;
b) characterising values are detected in the vehicle for discrete portions of the speed profile obtained from the current speed values, which characterising values are characteristic of the profile of the speed actually travelled at over the respective portion;
c) formation of the discrete portions of the speed profile is effected continuously during the journey of the vehicle in such a way that the end of a current portion and thus the beginning of a new portion is defined using the result of a comparison of the speed profile of the vehicle with the speed profile of at least one virtual reference vehicle;
d) when the beginning of a new portion is established, the characterising values of the portion just completed are stored in the vehicle at least until they are transmitted to the central traffic situation detection unit.

2. A method according to claim 1,
characterised in that
the speed profile takes the form of a chronological speed profile.

3. A method according to one of claims 1 to 2,
characterised in that,
in the vehicle, from a fixed point in the journey, in particular from the beginning of the journey, an average journey speed is detected which corresponds to the speeds at which the vehicle actually travels and a first virtual reference vehicle is defined, which moves at this average journey speed.

4. A method according to claim 3,
characterised in that
the average journey speed takes the form of an arithmetic or sliding mean.

5. A method according to one of claims 3 to 4,
characterised in that
a verification procedure for determining whether a new portion is being formed is triggered when the current speed of the vehicle and the current journey speed of the first virtual reference vehicle fulfil a predetermined first relationship, and in that the verification procedure is either terminated if a positive verification result is established or interrupted as soon as the current speed of the vehicle and the current journey speed of the first virtual reference vehicle fulfil a predetermined second relationship.

6. A method according to claim 5,
characterised in that
the first relationship is the same as the second relationship.

7. A method according to one of claims 5 to 6,
characterised in that
the first relationship comprises equality of the current speed of the vehicle and the current journey speed of the first virtual reference vehicle.

8. A method according to one of claims 5 to 7,
characterised in that
a new portion is defined when the route sections travelled by the vehicle and by the first virtual reference vehicle from the starting point of the verification procedure differ by more than a predetermined first threshold value, wherein the starting point of the current verification procedure is established as the beginning of the new portion.

9. A method according to one of claims 1 to 8,
characterised in that
the characterising values of the portions at least comprise data which clearly establish the beginning and end of the respective portions and represent the mean of the speed of the vehicle in the respective portion.

10. A method according to claim 9,
characterised in that
the average portion speed takes the form of an arithmetic or sliding mean.

11. A method according to one of claims 9 to 10,
characterised in that
in addition to the average portion speed, the variance of the speed of the vehicle over the respective portion is detected as a characterising value.

12. A method according to one of claims 1 to 11,
characterised in that
the values of the detected current speeds of the vehicle are stored temporarily in the vehicle before detection of the characterising values for the respective portion is carried out.

13. A method according to one of claims 5 to 11,
characterised in that
detection of the characterising values is carried out continuously by value extrapolation, wherein in each case characterising value detection is initiated for a potential new portion in parallel with characterising value detection for the current portion and the result of characterising value detection reached up to that point for the current portion is stored temporarily if the verification procedure is triggered.

14. A method according to one of claims 1 to 13,
characterised in that
the entire journey of the vehicle is subdivided into sections such that a new section begins when the vehicle moves onto a road which is of a different type from the road travelled on up to that point and in that the individual method features are processed for a new section in each case in a manner individually conformed to the road type of this section.

15. A method according to claims 8 and 14,
characterised in that
the first threshold value for the difference between the route sections travelled by the vehicle and by the first virtual reference vehicle is set as a function of road type.

16. A method according to claims 3 and 14,
characterised in that
the average journey speed of the first virtual reference vehicle is determined separately for the individual sections of the journey.

17. A method according to one of claims 14 to 16,
characterised in that
the road type is determined by a navigation device carried in the vehicle.

18. A method according to one of claims 14 to 16,
characterised in that
the road type is determined autonomously in the vehicle by evaluation of travel data which are characteristic of the road type.

19. A method according to one of claims 1 to 18,
characterised in that
transmission of the characterising values to the central traffic situation detection unit is effected when a new portion is formed.

20. A method according to one of claims I to 18,
characterised in that
transmission of the characterising values to the central traffic situation detection unit is carried out when the volume of the stored data has in each case reached approximately the usual data packet size for the mobile radio network used for data transmission.

21. A method according to one of claims 1 to 20,
characterised in that
transmission of the stored data to the central traffic situation detection unit is effected when the vehicle travels at a speed lower than a given minimum speed and, moreover, the route section travelled by the vehicle from the point at which the speed drops below the minimum differs by more than a given second threshold value from the route section travelled over the same period by a second virtual reference vehicle, which moves constantly at the given minimum speed.

22. A method according to claim 21,
characterised in that
several values of minimum speed are stored, which may be set as a function of the traffic situation and/or as a function of the type of road travelled for the purpose of definition of the second virtual reference vehicle.

23. A method according to one of claims 1 to 22,
characterised in that
the parameter settings to be used at a particular moment in the vehicle are communicated wirelessly to the vehicle by the central traffic situation detection unit.

## Revendications

1. Procédé pour l'obtention de données relatives à une situation de trafic sous une forme comprimée en conservant largement la capacité d'information des données, un profil de vitesse étant déterminé par un véhicule, se déplaçant dans le trafic, d'une flotte de véhicules échantillons et les données étant transmises, par des moyens sans fil, de temps en temps à une centrale de détermination de la situation du trafic,
caractérisé par les particularités suivantes :
a) dans le véhicule, la vitesse actuelle du véhicule est continuellement déterminée,
b) dans le véhicule, sont déterminés des chiffres caractéristiques pour des segments discrets du profil de vitesse du véhicule résultant des valeurs de la vitesse actuelle, qui sont caractéristiques, dans le segment respectif, du profil de la vitesse réelle,
c) la formation des segments discrets du profil de vitesse est effectuée pendant le déplacement du véhicule de façon continue de façon que la fin d'un segment en cours et, ainsi, le début d'un nouveau segment sont définis en référence au résultat d'une comparaison du profil de vitesse du véhicule avec le profil de vitesse d'au moins un véhicule de référence virtuel,
d) avec la détermination du début d'un nouveau segment, les chiffres caractéristiques du segment juste terminé sont mémorisés dans le véhicule au moins jusqu'à ce qu'ils soient transmis à la centrale de détermination de la situation de trafic.

2. Procédé selon la revendication 1,
caractérisé en ce que le profil de vitesse est formé comme profil de vitesse temporel.

3. Procédé selon une des revendications 1 à 2,
caractérisé en ce que, dans le véhicule, à partir d'un point déterminé du trajet, en particulier à partir du début du trajet, de façon correspondant aux vitesses réelles du véhicule, il est déterminé une vitesse de parcours moyenne et un premier véhicule de référence virtuel est défini, lequel se déplace à cette vitesse de parcours moyenne.

4. Procédé selon la revendication 3,
caractérisé en ce que la vitesse de parcours moyenne est formée comme valeur moyenne arithmétique ou variable.

5. Procédé selon une des revendications 3 à 4,
caractérisé en ce qu'une procédure de contrôle pour déterminer si un nouveau segment est formé, est déclenchée lorsque la vitesse actuelle du véhicule et la vitesse de parcours actuelle du premier véhicule de référence virtuel remplissent une première relation prédéfinie, et en ce que la procédure de contrôle est achevée soit avec la détermination d'un résultat de contrôle positif, ou est interrompue aussitôt que la vitesse actuelle du véhicule et la vitesse de parcours actuelle du premier véhicule de référence virtuel remplissent une seconde relation prédéfinie.

6. Procédé selon la revendication 5,
caractérisé en ce que la première relation est identique à la seconde relation.

7. Procédé selon une des revendications 5 à 6,
caractérisé en ce que la première relation comporte l'égalité de la vitesse actuelle du véhicule et de la vitesse de parcours actuelle du premier véhicule de référence virtuel.

8. Procédé selon une des revendications 5 à 7,
caractérisé en ce qu'un nouveau segment est défini lorsque les étendues parcourues par le véhicule et par le premier véhicule de référence virtuel depuis le point de départ de la procédure de contrôle se différencient de plus d'une première valeur de seuil prédéfinie, le point de départ de la procédure de contrôle actuelle étant déterminé comme début du nouveau segment.

9. Procédé selon une des revendications 1 à 8,
caractérisé en ce que les chiffres caractéristiques des segments comportent au moins des indications qui déterminent, de façon univoque, le début et la fin des segments respectifs, et représentent une valeur moyenne de la vitesse du véhicule dans le segment respectif.

10. Procédé selon la revendication 9,
caractérisé en ce que la vitesse de segment moyenne est formée comme valeur moyenne arithmétique ou variable.

11. Procédé selon une des revendications 9 à 10,
caractérisé en ce que, en plus de la vitesse de segment moyenne, comme chiffre caractéristique, il est également déterminé la variance de la vitesse du véhicule dans le segment respectif.

12. Procédé selon une des revendications 1 à 11,
caractérisé en ce que les valeurs des vitesses actuelles détectées du véhicule sont mémorisées dans le véhicule, de façon temporaire, avant qu'ait lieu la détermination des chiffres caractéristiques pour le segment respectif.

13. Procédé selon une des revendications 5 à 11,
caractérisé en ce que la détermination des chiffres caractéristiques est effectuée de façon continue par mise à jour des valeurs, une détermination de chiffres pour un nouveau segment potentiel étant démarrée, à chaque fois, parallèlement à la détermination des chiffres pour le segment en cours, et le résultat, atteint à chaque fois jusque-là, de la détermination des chiffres pour le segment en cours étant temporairement mémorisé lorsque la procédure de contrôle est déclenchée.

14. Procédé selon une des revendications 1 à 13,
caractérisé en ce que tout le trajet du véhicule est subdivisé en sections de façon que, à chaque fois, une nouvelle section commence lorsque le véhicule emprunte une voie qui appartient à un autre type que la voie jusqu'à présent parcourue, et en ce que les caractéristiques de procédé individuelles pour une nouvelle section sont à chaque fois individuellement adaptées au type de voie de cette section.

15. Procédé selon les revendications 8 et 14,
caractérisé en ce que la première valeur de seuil pour la différence des étendues parcourues par le véhicule et par le premier véhicule de référence virtuel est prédéfinie de façon dépendant du type de voie.

16. Procédé selon les revendications 3 et 14,
caractérisé en ce que la vitesse de parcours moyenne du premier véhicule de référence virtuel est déterminée, de façon séparée, pour les sections individuelles du trajet.

17. Procédé selon une des revendications 14 à 16,
caractérisé en ce que le type de voie est déterminé par un dispositif de navigation à bord du véhicule.

18. Procédé selon une des revendications 14 à 16,
caractérisé en ce que le type de voie est déterminé de façon autonome dans le véhicule par exploitation de données de marche, qui sont caractéristiques pour le type de voie.

19. Procédé selon une des revendications 1 à 18,
caractérisé en ce que le transfert des chiffres caractéristiques à la centrale de détermination de la situation de trafic est effectué lorsqu'un nouveau segment est formé.

20. Procédé selon une des revendications 1 à 18,
caractérisé en ce qu'un transfert des chiffres caractéristiques à la centrale de détermination de la situation de trafic est effectué lorsque le volume des données mémorisées a atteint, à chaque fois, approximativement la taille usuelle des paquets de données du réseau de téléphonie mobile utilisé pour le transfert des données.

21. Procédé selon une des revendications 1 à 20,
caractérisé en ce qu'un transfert des données mémorisées à la centrale de détermination de la situation de trafic est effectué lorsque le véhicule passe sous une vitesse minimale prédéfinie et, par ailleurs, l'étendue parcourue par le véhicule à partir du moment où la vitesse minimale n'est plus atteinte se différencie de plus d'une seconde valeur de seuil prédéfinie de l'étendue qui est parcourue dans le même temps par un second véhicule de référence virtuel qui se déplace constamment à la vitesse minimale prédéfinie.

22. Procédé selon la revendication 21,
caractérisé en ce que plusieurs valeurs pour la vitesse minimale sont mémorisées qui peuvent être prédéfinies de façon dépendant de la situation du trafic et/ou de façon dépendant du type de la voie parcourue pour la définition du second véhicule de référence virtuel.

23. Procédé selon une des revendications 1 à 22,
caractérisé en ce que les réglages des paramètres devant être utilisés en fait dans le véhicule sont prédéfinis par la centrale de détermination de la situation de trafic par des moyens sans fil pour le véhicule.
